# EUROPÄISCHE PATENTSCHRIFT

(11) **EP 0 371 920 B1**
(45) Veröffentlichungstag und Bekanntmachung des Hinweises auf die Patenterteilung: **07.07.1993**
(21) Anmeldenummer: 89810883.2
(22) Anmeldetag: 20.11.1989
(51) Int. Cl.: B65D 41/34

(54) **Schraubkappe mit Garantieband**
Screw cap with a tamper-evident band
Fermeture à vis avec bande de garantie

(30) Priorität: 28.11.1988 CH 4411/88
(43) Veröffentlichungstag der Anmeldung: 06.06.1990
(62) Teilanmeldung aus: 91108998.5
(73) Patentinhaber: Crown Cork AG, 4153 Reinach (CH)
(72) Erfinder: Stibal, Werner R. F., CH-7203 Trimmis (CH); Bartl, Franz Thomas, CH-4123 Allschwil (CH); Breuer, Hans-Werner, CH-4249 Himmelried (CH)
(74) Vertreter: Wenger, René

(56) Entgegenhaltungen:
- EP-A- 0 154 603
- EP-A- 0 228 618
- EP-A- 0 281 514
- WO-A-88/05754
- DE-A- 2 439 414
- DE-A- 3 531 508
- FR-A- 2 457 813
- US-A- 4 278 180
- US-A- 4 550 843
- US-A- 4 744 479

## Beschreibung

Die Erfindung betrifft eine Schraubkappe aus Kunststoffmaterial zum Verschliessen einer Behältermündung gemäss dem Oberbegriff von Anspruch 1. Derartige Schraubkappen haben eine Garantiefunktion, indem ein erstmaliges Entfernen der Kappe durch ein Abreissen des Garantiebandes angezeigt wird. Schraubkappen mit mechanisch einrastenden Garantiebändern sind bereits seit längerer Zeit bekannt und gebräuchlich.

Ein Problem bei den bekannten Kappen besteht insbesondere darin, dass das Garantieband so ausgebildet wird, dass es beim erstmaligen Oeffnen an der richtigen Stelle reisst, dass es aber beim späteren Wiederverschliessen der Behältermündung den Verschliessvorgang nicht stört. Bei Mehrwegbehältern ist ein Verbleiben des Garantiebandes an der Flaschenmündung unerwünscht, so dass das Garantieband an wenigstens einer Stelle fest mit dem unteren Kappenrand verbunden sein muss. Gattungsmässig vergleichbare Schraubkappen sind beispielsweise durch die US-A-4,305,516 oder die US-A-4,744,479 bekannt geworden.

Bei der US-A-4,305,516 ist das Garantieband in zwei separate, halbkreisförmige Teile unterteilt, welche beide über verstärkte Stege am unteren Kappenrand angewachsen sind. Diese zweiteilige Ausgestaltung birgt jedoch die Gefahr in sich, dass die beiden Teile eine zu grosse Umfangselastizität erhalten, so dass die Kappe ohne Abreissen des Bandes abgeschraubt werden kann. Bei der Kappe gemäss US-A-4,744,479 ist das Garantieband zwar in zwei bogenförmige Abschnitte unterteilt, die durch einen vertikalen Schlitz und durch eine vertikale Sollbruchstelle voneinander getrennt sind. Ein Reissen der vertikalen Sollbruchstelle ist aber auch hier nicht in jedem Fall gewährleistet, so dass der Benutzer eventuell von Hand manipulieren muss, um ein vollständiges Lösen des Bandes herbeizuführen.

Gemäss der gattungsbildenden DE-A-24 39 414 ist der Abreisswiderstand zwischen Kappe und Band auf einem Bruchteil des Umfangs erhöht und das Band ist durch eine schräg verlaufende Sollreisslinie in der Form einer Kerbe geschwächt. Als Rückhalteelement dient eine Ringrippe, die sich über den gesamten nicht oder nur abreissbar verbundenen Abschnitt erstreckt. Die Sollreisslinie erstreckt sich praktisch über den gesamten Bereich des Abschnitts mit erhöhtem Abreisswiderstand. Bei dieser Ausführung besteht aber ebenfalls die Gefahr, dass das ganze Garantieband unter dem Flaschenwulst verbleibt, wenn der Reisswiderstand des Bandes grösser ist als die Verbindung zur Kappe.

Es ist daher eine Aufgabe der Erfindung, eine Schraubkappe der eingangs genannten Art zu schaffen, bei der das Garantieband beim erstmaligen Abschrauben der Kappe zuverlässig reisst, wobei es in jedem Fall mit dem Kappenkörper verbunden bleibt und ohne dass es das spätere Wiederverschliessen des Behälters beeinträchtigt. Ausserdem soll die Schraubkappe ein erstmaliges Verschliessen erlauben, ohne dass das Garantiesystem beeinträchtigt wird. Schliesslich soll die Herstellung der Schraubkappe in einem axial öffnenden Spritzgusswerkzeug möglich sein. Diese Aufgabe wird erfindungsgemäss mit einer Schraubkappe gelöst, welche die Merkmale im Anspruch 1 aufweist.

Es hat sich überraschend gezeigt, dass es überhaupt nicht nötig ist, das Garantieband über seinen gesamten Umfang getrennt bzw. trennbar vom Kappenkörper auszubilden. Vielmehr kann das Garantieband über einen relativ grossen Umfangsabschnitt einstückig und fest mit dem unteren Kappenrand verbunden sein, wobei dieser Abschnitt nur eine Stütz- und Rückhaltefunktion hat und das symmetrische Aufsetzen der Kappe auf die Flasche ermöglicht, aber keine eigentliche Garantiefunktion übernimmt. Die Garantiefunktion wird durch den Komplementärabschnitt ausgeübt, der nur abreissbar mit dem unteren Kappenrand verbunden ist. Dieser Abschnitt kann relativ kurz ausgebildet sein, so dass beim späteren Wiederverschliessen der Behältermündung nicht die Gefahr besteht, dass sich das abgerissene Garantieband zwischen die Gewindegänge schiebt. Das Garantieband ist über seinen gesamten Umfang durchgehend ausgebildet, wodurch die nötige Umfangsspannung beim erstmaligen Oeffnen erzielt wird. Dadurch wird ein Reissen der Sollbruchstelle am Garantieband gewährleistet.

Der fest verbundene Abschnitt des Garantiebandes erstreckt sich über einen Winkel von 120 bis 270°. Der nicht fest mit der Kappe verbundene Komplementärabschnitt des Garantiebandes ist über abreissbare Stege mit dem unteren Rand der Kappe verbunden. Dabei können jedoch bereits zwei Stege völlig ausreichen, um den Komplementärabschnitt in seiner Position festzuhalten.

Die Rückhalteelemente sind mehrheitlich am getrennt ausgebildeten Komplementärabschnitt des Garantiebandes angeordnet, erstrecken sich aber wenigstens teilweise auch über den fest verbundenen Abschnitt. Die Rückhalteelemente können dabei als verformbare Zungen ausgebildet sein, z.B. gemäss der EP-A-281 514 der Anmelderin. Alternativ können die Rückhalteelemente aber auch als einzelne Wulste ausgebildet sein, wie in der US-A-4305516 oder in der US-A-4,744,479 dargestellt.

Weitere Vorteile können erreicht werden, wenn im Bereich des lösbaren Komplementärabschnitts wenigstens eine nach innen gerichtete Stütznase am unteren Kappenrand angeordnet ist. Diese Stütznase verhindert, dass sich der nur über wenige Stege mit dem Kappenrand verbundene Komplementärabschnitt des Garantiebandes beim erstmaligen Aufsetzen in die Kappenöffnung hineinschieben kann. Der obere Rand des Garantiebandes stützt sich vielmehr an der Nase ab, so dass ein Reissen der Abreissstege beim Aufsetzen der Kappe verhindert wird.

Ein Ausführungsbeispiel der Erfindung ist in den Zeichnungen dargestellt und wird nachstehend genauer beschrieben. Es zeigen:
- Figur 1: eine Ansicht einer Behältermündung und einer Kappe mit gerissenem Garantieband,
- Figur 2: einen Querschnitt durch eine erfindungsgemässe Schraubkappe,
- Figur 3: einen Querschnitt durch ein Rückhalteelement am Garantieband in vergrössertem Massstab,
- Figur 4: einen Querschnitt durch die Sollbruchstelle am Garantieband in vergrössertem Massstab, und
- Figur 5: eine Ansicht von unten auf die Schraubkappe gemäss Figur 2.

Figur 1 zeigt eine Schraubkappe 1 aus Kunststoffmaterial mit einem Innengewinde 5, die dazu bestimmt ist, eine Behältermündung 2 mit einem Aussengewinde 6 zu verschliessen. Derartige Schraubkappen werden bevorzugt zum Verschliessen von Flaschen mit Erfrischungsgetränken verwendet, wobei es sich in der Regel um Mehrwegflaschen aus Glas mit einer genormten Flaschenmündung handelt. Das Garantieband 3 besteht aus einem fest mit dem unteren Kappenrand verbundenen Umfangsabschnitt 9 und aus einem abreissbaren, bzw. nicht fest verbundenen Komplementärabschnitt 10. Die später noch erläuterten Rückhalteelemente auf der Innenseite des Garantiebands schnappen beim erstmaligen Aufschrauben der Kappe unter den Wulst 4 an der Behältermündung 2 und bewirken beim erstmaligen Abschrauben der Kappe die erforderliche Zugkraft zum Reissen des Garantiebandes.

Der Querschnitt der Schraubkappe ist aus den Figuren 2 bis 4 ersichtlich. Die Schraubkappe 1 selbst kann an ihrem Kappenboden eine Mündungsdichtung 16 oder aber auch ein anderes Dichtsystem wie z.B. eine eingelegte Dichtungsscheibe aufweisen. Die Querschnittsform der Schraubkappe und des Garantiebandes ist derart gewählt, dass eine Herstellung in einem axial öffnenden Spritzgusswerkzeug möglich ist.

Aus Figur 5 ist die Länge des fest mit der Unterkante 15 verbundenen Umfangsabschnitts 9 ersichtlich. Dieser erstreckt sich beim Ausführungsbeispiel über einen Winkel Alpha von ca. 240°. Dieser Abschnitt ist, wie aus Figur 2, rechte Seite ersichtlich, praktisch in seiner ganzen Wandstärke mit der Unterkante 15 verbunden und kann somit nicht abgerissen werden.

Der nicht fest mit dem unteren Kappenrand verbundene Komplementärabschnitt 10 erstreckt sich demgemäss über einen Winkel Beta von ca. 120°. Die Querschnittsform des Garantiebandes in diesem Abschnitt ist aus Figur 2, linke Seite ersichtlich. Das Garantieband ist oben etwa keilförmig ausgebildet und an nur zwei Abreissstegen 12 und 12' mit dem unteren Kappenrand verbunden.

Als Rückhalteelemente dienen nach innen gerichtete Zungen 7, unter denen je ein Stützwulst 8 angeordnet ist. Beim erstmaligen Aufschrauben der Kappe werden die Zungen 7 nach oben gebogen und gleiten so über den Wulst 4 an der Flaschenmündung. Ein Umbiegen der Zungen 7 nach unten wird durch die Stützwulste 8 verhindert, so dass die einmal unter den Wulst 4 eingerasteten Rückhalteelemente ohne Zerreissen des Garantiebandes 3 nicht mehr über den Wulst geschoben werden können.

An einem Ende des festen Umfangsabschnittes 9 ist eine Sollbruchstelle 11 am Garantieband angeordnet. Wie insbesondere aus Figur 4 ersichtlich ist, besteht diese aus einem horizontalen Steg 17, der den festen Abschnitt 9 und den losen Komplementärabschnitt 10 miteinander verbindet. Um eine Ueberdehnung der Sollbruchstelle 11 beim erstmaligen Aufsetzen zu verhindern, ist unmittelbar daneben am Abschnitt 9 eine Materialausnehmung 13 in der Form eines Schlitzes vorgesehen. Dieser Schlitz erstreckt sich nur ca. über die Hälfte der Garantiebandbreite, so dass keine völlige Unterbrechung des Garantiebandes besteht. Anstelle des Schlitzes könnte auch nur eine Kerbe angeordnet werden, mit welcher die Wandstärke des Garantiebandes stark reduziert wird. Die Materialausnehmung 13 entlastet die Sollbruchstelle 11, ohne dass dabei die ungleich grösseren Dehnungskräfte beim erstmaligen Abschrauben nennenswert reduziert werden.

Aus Figur 3 ist auch noch die Stütznase 14 ersichtlich, welche auf der Innenseite der Kappe im Bereich des losen Komplementärabschnitts 10 angeordnet ist. Diese, etwas schräg nach unten geneigte Stütznase verhindert, dass sich der lose Komplementärabschnitt 10 beim erstmaligen Aufschrauben der Kappe in die Kappenöffnung hineinschieben kann. Damit werden vor allem die Abreissstege 12 und 12' entlastet.

Aus Figur 3 ist die Anordnung der Rückhalteelemente 7 ersichtlich, die sich über einen Winkel Delta von etwa 180° erstrecken. Drei der Rückhalteelemente liegen auf dem losen Komplementärabschnitt 10, während zwei der Rückhalteelemente 7' bereits am festen Umfangsabschnitt 9 angeordnet sind. Das erste der Rückhalteelemente liegt der Sollbruchstelle 11 etwa diametral gegenüber. Die beiden Abreissstege 12 und 12' liegen innerhalb eines Winkels Gamma von weniger als 90°, ausgehend von der Sollbruchstelle 11. Die Anzahl der Rückhalteelemente 7, der Abreissstege 12 sowie die Winkel der einzelnen Abschnitte können ersichtlicherweise den jeweiligen Gegebenheiten angepasst werden. In bestimmten Fällen wäre es auch denkbar, am Garantieband mehr als eine Sollbruchstelle 11 vorzusehen. Auch die Querschnittsform des Garantiebandes kann dem jeweiligen Einzelfall angepasst werden.

## Patentansprüche

1. Schraubkappe (1) aus Kunststoffmaterial zum Verschliessen einer Behältermündung (2) mit einem am unteren Rand (15) der Kappe angeordneten und einstückig mit dieser ausgebildeten, umlaufenden Garantieband (3), das dazu bestimmt ist, bei aufgesetzter Kappe einen ringförmigen Wulst (4) an der Behältermündung (2) zu untergreifen, und das zu diesem Zweck auf der Innenseite ein Rückhaltemittel (7) aufweist, das beim erstmaligen Aufschrauben der Kappe über den Wulst schiebbar ist und das in der Endposition der Kappe unter den Wulst (4) einrastet, wobei das Garantieband (3) einen Umfangsabschnitt (9) aufweist, der über einen Winkel von wenigstens 120° und von weniger als 270° reissfest mit der Kappe verbunden ist, sowie einen Komplementärabschnitt (10), der abreissbar mit der Kappe verbunden ist, und dass das Garantieband in Umfangsrichtung durch eine beim erstmaligen Abschrauben der Kappe aufreissbare Sollbruchstelle unterteilt ist, dadurch gekennzeichnet, dass das Garantieband am reissfesten Abschnitt über seine ganze Wandstärke und am abreissbaren Komplementärabschnitt über mehrere abreissbare Stege (12) mit dem unteren Rand (15) der Kappe verbunden ist, wobei das Garantieband am abreissbaren Komplementärabschnitt in seinem dem unteren Rand der Kappe zugewandten, oberen Bereich im Querschnitt etwa keilförmig, sich gegen den Kappenrand verjüngend, ausgebildet ist, dass das Rückhaltemittel mehrere einzelne Rückhalteelemente aufweist, von denen die Mehrzahl am abreissbaren Komplementärabschnitt angeordnet sind, und dass die Sollbruchstelle (11) vertikal verläuft und einen abreissbaren Steg (17) aufweist, wobei sie an einem Ende des reissfesten Abschnitts angeordnet ist und wobei die benachbarten Enden der beiden Abschnitte (9, 10) in Umfangsrichtung auf einer Seite reissfest und auf der anderen Seite durch die Sollbruchstelle miteinander verbunden sind.

2. Schraubkappe nach Anspruch 1, dadurch gekennzeichnet, dass innerhalb eines sich an die Sollbruchstelle (11) anschliessenden Komplementärabschnitts (10) von weniger als 90° zwei Abreissstege (12) angeordnet sind.

3. Schraubkappe nach Anspruch 1, dadurch gekennzeichnet, dass die Rückhalteelemente verformbare Zungen (7) sind.

4. Schraubkappe nach Anspruch 1, dadurch gekennzeichnet, dass die Rückhalteelemente einzelne Wulste sind.

5. Schraubkappe nach Anspruch 3 oder 4, dadurch gekennzeichnet, dass sich der fest verbundene Abschnitt über einen Winkel von mehr als 180° erstreckt und dass die Rückhalteelemente (7) innerhalb eines sich an die Soltbruchstelle (11) anschliessenden Abschnittes von 180° am lösbaren Komplementärabschnitt (10) und am fest verbundenen Abschnitt (9) des Garantiebandes (3) angeordnet sind.

6. Schraubkappe nach Anspruch 5, dadurch gekennzeichnet, dass insgesamt fünf Rückhalteelemente (7) angeordnet sind, davon drei am lösbaren Komplementärabschnitt (10) und zwei am fest verbundenen Abschnitt (9).

7. Schraubkappe nach einem der Ansprüche 1 bis 6, dadurch gekennzeichnet, dass im Bereich des lösbaren Komplementärabschnitts (10) wenigstens eine nach innen gerichtete Stütznase (14) am unteren Kappenrand (15) derart angeordnet ist, dass beim erstmaligen Aufsetzen der Kappe ein Hineinschieben des Garantiebandes (3) in die Kappenöffnung verhindert wird.

## Claims

1. A screw cap (1) of plastics material for closing the mouth (2) of a container, comprising a peripherally extending guarantee strip (3) which is arranged at the lower edge (15) of the cap and which is formed integrally therewith and which is intented to engage under an annular lip (4) at the mouth (2) of the container when the cap is fitted, for which purpose the guarantee strip is provided on the inside with a retaining means (7) which can be pushed over the lip when the cap is screwed on for the first time and which engages under the lip (4) in the final position of the cap, wherein the guarantee strip (3) has a peripheral portion (9) which is tear-resistantly connected to the cap over an angle of at least 120° and less than 270°, and a complementary portion (10) which is connected to the cap in such a way that it can be torn away therefrom, and that the guarantee strip is divided in the peripheral direction by a desired-rupture location which can be torn open when the cap is unscrewed for the first time, characterised in that the guarantee strip is connected to the lower edge (15) of the gap at the tear-resistant portion by way of its entire wall thickness and by way of a plurality of limb portions (12) which can be torn away at the complementary portion which can be torn away, wherein the guarantee strip is of a substantially wedge-shaped configuration is cross-section tapering towards the edges of the cap at the complementary portion which can be torn away in its upper region that is towards the lower edge of the cap, that the retaining means has a plurality of individual retaining elements of which the majority are arranged on the complementary portion which can be torn away, and that the desired-rupture location (11) extends vertically and has a limb (17) which can be torn away, wherein said desired-rupture location is arranged at one end of the tear-resistant portion and wherein the adjacent ends of the two portions (9, 10) are connected together in the peripheral direction in a tear-resistant manner on one side and by the desired-rupture location on the other side.

2. A screw cap according to claim 1 characterised in that two tear-off limbs (12) are arranged within a complementary portion (10) of less than 90°, which adjoins the desired-rupture location (11).

3. A screw cap according to claim 1 characterised in that the retaining elements are deformable tongues (7).

4. A screw cap according to claim 1 characterised in that the retaining elements are individual lips.

5. A screw cap according to claim 3 or claim 4 characterised in that the fixedly connected portion extends over an angle of more than 180° and that the retaining elements (7) are arranged within a portion of 180°, which adjoins the desired-rupture location (11), on the releasable complementary portion (10) and on the fixedly connected portion (9) of the guarantee strip (3).

6. A screw cap according to claim 5 characterised in that a total of five retaining elements (7) are provided, of which three are disposed on the releasable complementary portion (10) and two on the fixedly connected portion (9).

7. A screw cap according to one of claims 1 to 6 characterised in that in the region of the releasable complementary portion (10) at least one inwardly directed support projection (14) is arranged at the lower edge (15) of the cap in such a way that when the cap is first fitted the guarantee strip (3) is prevented from being pushed into the cap opening.

## Revendications

1. Bouchon fileté (1) en matière plastique pour la fermeture d'une entrée de récipient (2), comportant une bande de garantie circulaire (3) disposée au niveau du bord inférieur (15) du bouchon et formée d'une seule pièce avec celui-ci, cette bande étant destinée, lorsque le bouchon est en place, à venir en prise par en dessous avec un bourrelet annulaire (4) situé au niveau de l'entrée (2) du récipient et présentant à cette fin sur sa face intérieure un moyen de retenue (7) apte à glisser sur le bourrelet lorsque le bouchon est vissé pour la première fois et s'encastrant sous le bourrelet (4) lorsque le bouchon est dans sa position finale, étant précisé que la bande de garantie (3) comporte un tronçon périphérique (9) relié au bouchon de manière à résister à la déchirure sur un angle d'au moins 120° et de moins de 270°, ainsi qu'un tronçon complémentaire (10) relié au bouchon de manière déchirable, et que la bande de garantie est divisée dans le sens circonférentiel par une zone destinée à la rupture, qui est déchirable lorsque le bouchon est dévissé pour la première fois, caractérisé en ce que la bande de garantie est reliée au bord inférieur (15) du bouchon, au niveau du tronçon résistant à la rupture, sur toute son épaisseur de paroi, et au niveau du tronçon complémentaire déchirable par l'intermédiaire de plusieurs nervures déchirables (12), la bande de garantie présentant au niveau du tronçon complémentaire déchirable, dans sa partie supérieure contiguë au bord inférieur du bouchon, une section sensiblement cunéiforme se rétrécissant en direction du bord du bouchon, en ce que le moyen de retenue comporte plusieurs éléments de retenue individuels dont la plupart sont situés au niveau du tronçon complémentaire déchirable, et en ce que la zone destinée à la rupture (11) s'étend verticalement et comporte une nervure déchirable (17), celle-ci étant située au niveau d'une extrémité du tronçon résistant à la déchirure, et les extrémités voisines des deux tronçons (9, 10) étant reliées ensemble dans le sens circonférentiel, d'un côté de manière à résister à la déchirure et de l'autre, par la zone destinée à la rupture.

2. Bouchon fileté selon la revendication 1, caractérisé en ce que deux nervures de déchirement (12) sont disposés à l'intérieur d'un tronçon complémentaire (10) de moins de 90° se raccordant à la zone destinée à la rupture (11).

3. Bouchon fileté selon la revendication 1, caractérisé en ce que les éléments de retenue sont des languettes déformables (7).

4. Bouchon fileté selon la revendication 1, caractérisé en ce que les éléments de retenue sont des bourrelets individuels.

5. Bouchon fileté selon la revendication 3 ou 4, caractérisé en ce que le tronçon relié fixement s'étend sur un angle de plus de 180°, et en ce que les éléments de retenue (7) sont disposés à l'intérieur d'un tronçon de 180° se raccordant à la zone destinée à la rupture (11) au niveau du tronçon complémentaire séparable (10) et au niveau du tronçon relié fixement (9) de la bande de garantie (3).

6. Bouchon fileté selon la revendication 5, caractérisé en ce qu'il est prévu au total cinq éléments de retenue (7) dont trois au niveau du tronçon complémentaire séparable (10) et deux au niveau du tronçon fixé fermement (9).

7. Bouchon fileté selon l'une quelconque des revendications 1 à 6, caractérisé en ce que dans la zone du tronçon complémentaire séparable (10), au moins un talon d'appui (14) dirigé vers l'intérieur est disposé au niveau du bord inférieur (15) du bouchon, de façon à éviter, lorsque le bouchon est mis en place pour la première fois, une insertion de la bande de garantie (3) dans l'ouverture du bouchon.
